# EUROPÄISCHE PATENTSCHRIFT

(11) **EP 2 524 742 B1**
(45) Veröffentlichungstag und Bekanntmachung des Hinweises auf die Patenterteilung: **01.10.2014**
(21) Anmeldenummer: 12153573.6
(22) Anmeldetag: 02.02.2012
(51) Int. Cl.: B21D 24/00, B21D 43/05, B21D 43/14

(54) **Getaktetes Presswerk**
Multi-stage press plant
Presse cadencée

(30) Priorität: 19.05.2011 DE 102011102042
(43) Veröffentlichungstag der Anmeldung: 21.11.2012
(73) Patentinhaber: MBB Fertigungstechnik GmbH, 48361 Beelen (DE)
(72) Erfinder: Bühlmeyer, Robert, 33442 Herzebrock-Clarholz (DE)
(74) Vertreter: Bittner, Thomas L.

(56) Entgegenhaltungen:
- EP-A1- 2 130 790
- EP-A2- 2 233 221
- WO-A1-86/06306
- FR-A1- 2 515 153

## Beschreibung

Die Erfindung betrifft ein Verfahren für den Betrieb eines getakteten Presswerks und ein getaktetes Presswerk

Das in Rede stehende, getaktete Presswerk findet heute beispielsweise bei der Massenfertigung einbaufertiger Serienteile Anwendung. Anwendungsbereiche hierfür sind die Automobil-, Elektro- oder Hausgeräteindustrie oder der Apparatebau.

Üblicherweise ist das getaktete Presswerk mit einer Mehrzahl von Arbeitsstationen ausgestattet, die mittels eines Werkstück-Transportsystems miteinander verkettet sind. Entsprechend durchläuft ein zu bearbeitendes Werkstück die unterschiedlichen Arbeitsstationen taktweise derart, dass zu jedem Arbeitstakt ein neues Fertigteil hergestellt wird.

Das bekannte Presswerk (DE 200 07 094 U1), von dem die Erfindung ausgeht, ist mit einer Transferpresse ausgestattet, die eine Reihe hintereinander angeordneter Presswerkzeuge, jeweils mit Oberwerkzeug und Unterwerkzeug, aufweist. Zum taktweisen Vorschieben der zu bearbeitenden Werkstücke sind beidseitig des jeweiligen Arbeitsraums der Presswerkzeuge Greiferschienen angeordnet, die Werkstückgreifer tragen. Die Vorschubbewegung der Greiferschienen sind mit der Bewegung des Pressenstößels, an dem hier die Oberwerkzeuge angeordnet sind, synchronisiert.

Aus dem Dokument WO 86/06306 A1 ist eine Transfereinrichtung einer Stufenpresse bekannt, deren ortsfeste Verformungsstationen kreisförmig um die Antriebswelle verteilt angeordnet sind. Die Transfereinrichtung weist schwenkbar angetriebene Greifvorrichtungen auf, von denen jede jeweils zwei benachbarten Verformungsstationen zum taktweisen Transport des Werkstücks von einer zur anderen Verformungsstation zugeordnet ist. Der Antrieb der sich nachfolgend gleichartig bewegenden Greifvorrichtungen und deren Mitnehmerorgan erfolgt mittels einer aus zwei vereinten Steuerorganen gebildeten Steuervorrichtung, die mit der Antriebswelle verbunden ist. Die Schwenkbewegung der Greifvorrichtung wird durch ein das erste Steuerorgan mit der Tragplatte der Greifvorrichtung verbindendes Hebelgetriebe erreicht, und der Antrieb des Mitnehmerorgans erfolgt mittels einer an dem zweiten Steuerorgan anliegenden Betätigungsstange. Der Antrieb der Greifvorrichtungen ist in Abstimmung mit dem Arbeitstakt an der Verformungsstationen vorgesehen.

Das Dokument EP 2 233 221 A2 offenbart eine Stanzvorrichtung für eine Folgeschnitt-Stanzmaschine von Metallstanzteilen. Es ist eine Transportspinne vorgesehen, die von der Spinnachse abrakende Spinnarme mit Werkstückgreifern aufweist. Außerhalb eines Transportzyklus sind die Spinnarme jeweils von oben gesehen zwischen Arbeitsräumen benachbarter Arbeitsstationen angeordnet.

Im Dokument EP 2 130 790 A1 ist eine Transfervorrichtung mit mehreren unabhängig agierenden Greifarmen offenbart. Mit Hilfe der Transfereinrichtung werden Werkstücke zwischen einer Anzahl von Arbeitsstationen verlagert.

Die bekannten Presswerke mit Transferpressen sind besonders für solche Arbeitsfolgen geeignet, in denen ein einziges Vormaterial in einer Folge reiner Pressschritte zu einem Fertigteil verarbeitet wird. Dann lässt sich mit der bekannten Transferpresse eine effektive Massenfertigung umsetzen.

Schwieriger gestaltet sich die Situation, wenn neben Pressvorgängen auch Füge-, Mess-, Klebe-, Rollvorgänge o. dgl. im Zuge der Herstellung des Fertigteils vorgenommen werden sollen. Ähnliches gilt, wenn das Fertigteil aus der gemeinsamen Weiterverarbeitung zweier Halbfertigteile entsteht, wobei beide Halbfertigteile zuvor bereits eine Reihe von Pressschritten durchlaufen haben.

Der Grund für die obigen Schwierigkeiten besteht u.a. darin, dass das in dem jeweiligen Presswerkzeug befindliche Werkstück in der Regel nur schwer zugänglich ist, so dass eine der obigen Bearbeitungsschritte und auch eine irgendwie geartete Beschickung bei im Presswerkzeug befindlichem Werkstück kaum möglich ist. In erster Linie ist das üblicherweise vorgesehene Werkstück-Transportsystem mit Greiferschienen ursächlich für die obige, schlechte Zugänglichkeit.

Zwar sind eine ganze Reihe von Alternativen für die Verkettung von Arbeitsstationen einer Fertigungsanlage bekannt, die beispielsweise den Betrieb eines Teils einer Fertigungsanlage im Rundtakt betreffen (US 6,651,867 B2; GB 2 250 495 A). Allerdings eignen sich die bekannten Werkstück-Transportsysteme nicht für die Beschickung bekannter Presswerkzeuge, da entweder die Erreichbarkeit der Arbeitsstationen oder die Kollisionsfreiheit des Transportsystems im Hinblick auf das Presswerkzeug nicht gewährleistet ist.

Es bleibt daher dabei, dass mit dem bekannten Presswerk eine nur geringe Flexibilität in der Gestaltung der Arbeitsschritte erreichbar ist, was zu einem entsprechend beschränkten Anwendungsbereich führt.

Der Erfindung liegt das Problem zugrunde, ein Verfahren für den Betrieb eines getakteten Presswerks und ein getaktetes Presswerk anzugeben deren Anwendungsbereich vergrößert ist.

Das obige Problem wird durch ein Verfahren für den Betrieb eines getakteten Presswerks nach Anspruch 1 gelöst. Weiterhin ist ein getaktetes Presswerk zum Ausführen des Verfahrens nach Anspruch 5 geschaffen.

Wesentlich ist, dass das Werkstück-Transportsystem eine um eine vertikale Spinnenachse motorisch schwenkbare Transportspinne aufweist, der bezogen auf die Spinnenachse umlaufend verteilt angeordnete Arbeitsstationen zugeordnet sind.

Eine vorschlagsgemäße Transportspinne mit ihren vorzugsweise starr von der Spinnenachse abragenden Spinnenarmen, denen jeweils ein Werkstückgreifer zugeordnet ist, lässt sich konstruktiv besonders leicht realisieren.

Auch steuerungstechnisch wirft eine vorschlagsgemäße Transportspinne keine größeren Probleme auf, da alle Spinnenarme stets dieselbe Transportbewegung vollziehen. Für die Umsetzung des Transportzyklus der Spinnenarme ist steuerungstechnisch also ein einziger Bewegungsablauf abzubilden.

Interessant bei der Nutzung einer Transportspinne im Rahmen eines Presswerks ist auch, dass die Transportspinne keinen zusätzlichen Bauraum innerhalb der jeweiligen Arbeitsstation erfordert, da die Transportspinne außerhalb der jeweiligen Arbeitsstation montiert ist.

Von besonderer Bedeutung für die vorschlagsgemäße Lösung ist allerdings die Tatsache, dass außerhalb eines Transportzyklus, wenn sich die Transportspinne also in einem Ruhezustand befindet, die Spinnenarme jeweils von oben gesehen zwischen die Arbeitsräume zweier benachbarter Arbeitsstationen des Rundtaktabschnitts verschwenkt sind. Damit ist gewährleistet, dass Kollisionen zwischen den jeweiligen Presswerkzeugen und der Förderspinne nicht auftreten können.

Die obige, außerhalb eines Transportzyklus vorgesehene Positionierung der Spinnenarme hat aber noch einen ganz anderen Vorteil. Mit einem vorschlagsgemäßen, spinnenartigen Aufbau des Werkstück-Transportsystems lässt sich nämlich auf ganz besonders einfache Weise gewährleisten, dass die Arbeitsräume der Arbeitsstationen von oben gesehen frei von den Spinnenarmen sind und, weiter, dass die Zugänglichkeit der Arbeitsstationen optimiert ist. Die gute Zugänglichkeit der Arbeitsstationen ergibt sich insbesondere dadurch, dass die Arbeitsstationen des Rundtaktabschnitts bezogen auf die Spinnenachse umlaufend verteilt angeordnet sind und die Transportspinne den Werkstücktransport von innen, also von den der Spinnenachse zugewandten Seiten der Arbeitsstationen her vornimmt.

In einer Ausgestaltung kann vorgesehen sein, dass außerhalb des Transportzyklus (T) die bezogen auf die Spinnenachse radial äußeren Bereiche der Arbeitsstationen zur Bearbeitung und / oder Beschickung zugänglich sind, und / oder, dass außerhalb des Transportzyklus (T) die den Spinnenarmenzugewandten Bereiche der Arbeitsstationen zumindest zum Teil zur Bearbeitung und / oder Beschickung zugänglich sind.

Bei dem Presswerk kann vorgesehen sein, dass mindestens einer Arbeitsstation ein Pressentisch zugeordnet ist und dass die mindestens eine Transportspinne auf dem Pressentisch angeordnet ist, vorzugsweise, dass mehreren, vorzugsweise allen, Arbeitsstationen ein gemeinsamer Pressentisch zugeordnet ist, auf dem die mindestens eine Transportspinne angeordnet ist, vorzugsweise, dass der gemeinsame Pressentisch eine Mehrzahl mechanischer Schnittstellen für eine wahlweise Fixierung von wahlweisen Arbeitsstationen und/oder von Transportspinnen aufweist, so dass sich das Presswerk auf dem Pressentisch modular aufbauen lässt.

Bei einer Ausgestaltung des Presswerkes kann vorgesehen sein, dass zumindest ein Teil der Arbeitsstationen Presswerkzeuge jeweils mit Oberwerkzeug und Unterwerkzeug aufweisen, dass dem Oberwerkzeug oder dem Unterwerkzeug der Arbeitsstationen jeweils ein Pressenstößel zugeordnet ist und dass zumindest einem Teil der Presswerkzeuge, vorzugsweise den Presswerkzeugen eines Rundtaktabschnitts oder der Rundtaktabschnitte, weiter vorzugsweise allen Presswerkzeugen des Presswerks, ein und derselbe gemeinsame Pressenstößel zugeordnet ist.

Es kann bei dem Presswerk vorgesehen sein, dass der gemeinsame Pressenstößel als Stößelplatteausgestaltet ist und sich zumindest teilweise über die Arbeitsstationen und die mindestens eine Transportspinne erstreckt, vorzugsweise, dass die Stößelplatte im oberen Pressentotpunkt oberhalb der mindestens einen Transportspinne positioniert ist und dass die Stößelplatte im unteren Pressentotpunkt unterhalb zumindest eines Teils der mindestens einen Transpörtspinne positioniert ist und im Bereich der mindestens einen Transportspinne entsprechend freigeschnitten ist.

Bei besonders bevorzugten Ausgestaltungen ist die mindestens eine Transportspinne vollständig in den betreffenden Rundtaktabschnitt integriert. Überraschenderweise ist eine solche Integration einer Transportspinne in ein vorschlagsgemäßes Presswerk möglich, ohne dass die an sich sperrige Struktur der Transportspinne zusätzlichen Bauraum erfordert.

Bei dem Presswerk kann in Ausführung vorgesehen sein, dass ein Transferabschnitt mit Arbeitsstationen vorgesehen ist, die nach Art einer Transferpresse miteinander verkettet sind und Presswerkzeuge mit Oberwerkzeug und Unterwerkzeug aufweisen.

Bei dem Presswerk kann in Ausgestaltung vorgesehen sein, dass die beiden zwei Rundtaktabschnitte vorgesehen sind, die insbesondere über eine Lineareinheit miteinander verkettet sind, vorzugsweise, dass die Rundtaktabschnitte Transportspinnen mit einer unterschiedlichen Anzahl von Spinnenarmen aufweisen.

Bei den weiter bevorzugten Ausgestaltungen ist es vorgesehen, dass die mindestens eine Transportspinne mit weiteren Rundtaktabschnitten und/oder Transferabschnitten verkettet wird. Hier zeigt sich die mit der vorschlagsgemäßen Lösung verbundene Flexibilität in besonderem Maße.

Bei dem Presswerk kann vorgesehen sein, dass die mindestens eine Transportspinne zum Aufnehmen und Ablegen eines Werkstücks (W) motorisch vertikal zwischen einer oberen Stellung und einer unteren Stellung verfahrbar ist.

In Verbindung mit dem Presswerk kann vorgesehen sein, dass die Werkstückgreifer der Spinnenarme jeweils motorisch um eine Schwenkachse schwenkbar sind und dass die Schwenkachse jeweils parallel zu der Erstreckung des jeweiligen Spinnenarms ausgerichtet ist, vorzugsweise, dass die Schwenkachse im jeweiligen Spinnenarm angeordnet ist.

Bei einer Ausführung kann vorgesehen sein, dass die Spinnenarme der mindestens einen Transportspinne im Wesentlichen aus einem Kunststoffwerkstoff, insbesondere aus einem Faserverbundwerkstoff, bestehen.

In einer Ausführung kann vorgesehen sein, dass die Transportspinne eine Spinnenaufnahme aufweist, die auf dem Pressentisch angeordnet und mit den Spinnenarmen schwenkbar gekoppelt ist.

Das vorschlagsgemäße Verfahren ist insbesondere auf den Betrieb eines obigen, vorschlagsgemäßen Presswerks gerichtet. Wesentlich dabei ist die Tatsache, dass außerhalb eines Transportzyklus die Spinnenarme, jeweils von oben gesehen, zwischen die Arbeitsräume zweier benachbarter Arbeitsstationen des Rundtaktabschnitts verschwenkt werden. Insoweit darf auf die Erläuterungen zu der Funktionsweise des vorschlagsgemäßen Presswerks verwiesen werden.

Verkettung zweier Abschnitte des Presswerks derart vorgesehen, dass zwei unterschiedliche Halbfertigteile, die in beiden Abschnitten bereits vorverarbeitet worden sind, anschließend in mindestens einem gemeinsamen Arbeitsschritt zu Fertigteilen weiterverarbeitet werden. Dabei lässt sich die oben genannte Flexibilität des Presswerks für das vorschlagsgemäße Verfahren optimal einsetzen, um auf einfache Weise Verbundwerkstücke herzustellen

Im Folgenden wird die Erfindung anhand lediglich Ausführungsbeispiele darstellenden Zeichnung näher erläutert. In der Zeichnung zeigt:
- Fig. 1: a) bis c) insgesamt drei Ausführungsformen eines vorschlagsgemäßen Presswerks jeweils in einer Ansicht von oben, jeweils ohne Pressenstößel und Oberwerkzeuge,
- Fig. 2: a) den in Fig. 1a) gezeigten Rundtaktabschnitt in einer Ansicht von oben ohne Pressenstößel und ohne Oberwerkzeuge und
b) eine schematische Darstellung eines Transportzyklus im Schnittbereich II-II, Fig. 3 a) eine Detailansicht des in 1a) gezeigten Rundtaktabschnitts und b) eine Schnittansicht entlang der Schnittlinien III-III.

Die in den Fig. 1 a), b) und c) dargestellten bevorzugten Ausführungsformen eines vorschlagsgemäßen getakteten Presswerks 1 weisen jeweils eine Mehrzahl von Arbeitsstationen aₙ, bₙ, cₙ und Cₙ auf, die zumindest zum Teil als Pressen-Arbeitsstationen ausgestaltet sind. Sofern von den Arbeitsstationen im allgemeinen die Rede ist, wird im Folgenden hierfür nur das Bezugszeichen "a-c" verwendet.

Die Arbeitsstationen a-c sind mittels eines Werkstück-Transportsystems zumindest zum Teil miteinander verkettet. Die Ausgestaltung des Werkstück-Transportsystems mit Transportspinne steht vorliegend im Vordergrund.

Fig. 1 zeigt, dass in allen Varianten zumindest ein Abschnitt des Presswerks 1 als Rundtaktabschnitt 2, 3 ausgelegt ist, der im Rundtakt betreibbar ist. Hierfür sind einerseits eine um eine vertikale Spinnenachse 4, 5 schwenkbare Transportspinne 6, 7 und andererseits bezogen auf die jeweilige Spinnenachse 4, 5 umlaufend verteilt angeordnete Arbeitsstationen a-c vorgesehen. Eine Zusammenschau der Fig. 2 und 3 zeigt, dass die vorschlagsgemäße Transportspinne 6, 7 eine Anzahl von der Spinnenachse 4, 5 abragender Spinnenarme 8, 9 aufweist, die jeweils mit einem Werkstückgreifer 10, 11 ausgestattet sind. Der Begriff "abragen" ist hier weit zu verstehen und umfasst jegliche Art der Anordnung von Spinnenarmen 8, 9, die sich radial nach Außen erstrecken. Wie aus der Zeichnung ersichtlich, ist es auch nicht erforderlich, dass die Spinnenarme 8, 9 unmittelbar von der geometrischen Spinnenachse 4, 5 ausgehen.

Fig. 1 zeigt, dass über ein Verschwenken der vorschlagsgemäßen Transportspinne 6, 7 die jeweiligen Werkstückgreifer 10, 11 in die Arbeitsräume a'-c' der Arbeitsstationen a-c bewegbar sind. Dadurch ist über die Spinnenarme 8, 9 in einem Transportzyklus T ein Werkstücktransport zwischen den Arbeitsräumen a'-c' der Arbeitsstationen a-c des jeweiligen Rundtaktabschnitts 2, 3 bewirkbar.

Wesentlich ist nun die Tatsache, dass außerhalb eines Transportzyklus T die Spinnenarme 8, 9 jeweils von oben gesehen zwischen die Arbeitsräume a'-c' zweier benachbarter Arbeitsstationen a-c des Rundtaktabschnitts 2, 3 verschwenkt sind. Dieser Zustand außerhalb des Transportzyklus T, also bei in Ruhezustand befindlicher Transportspinne 6, 7, ist für alle Transportspinnen 6, 7 in den Fig. 1 und 2 gezeigt.

Die Darstellungen gemäß Fig. 1 und 2 zeigen auch, dass außerhalb des Transportzyklus T die Arbeitsräume a'-c' der Arbeitsstationen a-c von oben gesehen frei von den Spinnenarmen 8, 9 sind. Dabei zeigt Fig. 2 besonders deutlich, dass außerhalb des Transportzyklus T die bezogen auf die Spinnenachse 4, 5 radial äußeren Bereiche a"-e" der Arbeitsstationen a-c zur Bearbeitung und/oder zur Beschickung zugänglich sind. Es ist also ohne weiteres möglich, dass die in den Arbeitsstationen a-c befindlichen Werkstücke W durch eine zusätzliche Bearbeitungs- oder Beschickungseinheit 12, die in Fig. 2a) in gestrichelter Linie dargestellt ist, beaufschlagt wird.

Alternativ oder zusätzlich kann mit der vorschlagsgemäßen Lösung erreicht werden, dass außerhalb des Transportzyklus T die den Spinnenarmen 8, 9 zugewandten Bereiche a"'-e"' der Arbeitsstationen a-c zum Teil zur Bearbeitung und/oder Beschickung zugänglich sind. Entsprechend kann auch hier eine nicht dargestellte, zusätzliche Bearbeitungs- oder Beschickungseinheit vorgesehen sein.

Fig. 2a) zeigt weiter, dass die obige Zugänglichkeit der betreffenden Bereiche a"-b" und a"'-b"' durch die umlaufend verteilt angeordneten Arbeitsstationen a-c in Kombination mit der innenliegenden Transportspinne 6, 7 besonders ausgeprägt ist.

Es wurde schon darauf hingewiesen, dass zumindest ein Teil der Arbeitsstationen a-c als Pressen-Arbeitsstationen ausgestaltet sind. In besonders bevorzugter Ausgestaltung sind aber auch weitere Arbeitsstationen a-c vorgesehen, die dem Kleben, Rollen, Richten o. dgl. dienen können.

Bei dem dargestellten und insoweit bevorzugten Ausführungsbeispiel sind die Transportspinnen 6, 7 jeweils in das Presswerk 1 integriert. Dies ist dadurch bewerkstelligt worden, dass sich die Arbeitsstationen a-c mit der Transportspinne 6, 7 einen Pressentisch 13 gewissermaßen teilen. Ganz allgemein ist mindestens einer Arbeitsstation a-c ein Pressentisch 13 zugeordnet, wobei die mindestens eine Transportspinne 6, 7 auf dem Pressentisch 13 angeordnet ist. Hier und vorzugsweise ist es so, dass mehreren, in den dargestellten Ausführungsbeispielen sogar allen Arbeitsstationen a-c, ein gemeinsamer Pressentisch 13 zugeordnet ist, auf dem die mindestens eine Transportspinne 6, 7 angeordnet ist.

An dieser Stelle zeigt sich, dass durch die Nutzung des Pressentisches 13 als Träger sowohl für die Arbeitsstationen a-c als auch für die Transportspinnen 6, 7 auf einfache Weise ein modularer Aufbau erreichen lässt. Hierfür ist der gemeinsame Pressentisch 13 mit einer Mehrzahl mechanischer Schnittstellen für eine wahlweise Fixierung von wahlweisen Arbeitsstationen a-c und/oder Transportspinnen 6, 7 ausgestattet, so dass sich das Presswerk 1 auf dem Pressentisch 13 modular aufbauen lässt. Durch eine geeignete Strukturierung der mechanischen Schnittstellen lässt sich für das Presswerk 1 eine Art Baukastensystem realisieren.

Fig. 3 zeigt eine Maßnahme zur weiteren Integration der Transportspinnen 6, 7 in das Presswerk 1. Fig. 3b) zeigt, dass die dortige Arbeitsstation a₅ ein Presswerkzeug mit Oberwerkzeug 14 und Unterwerkzeug 15 aufweist, wobei hier und vorzugsweise dem Oberwerkzeug 14 der Arbeitsstation a₅ ein Pressenstößel 16 zugeordnet ist. Der Pressenstößel 16 ist hier und vorzugsweise durch eine Stößelführung 17 geführt.

Ein Vergleich der Fig. 1 und 3 zeigt, dass allen Presswerkzeugen des Presswerks 1, hier allen Oberwerkzeugen 14 des Presswerks 1, ein und derselbe gemeinsame Pressenstößel 16 zugeordnet ist. Denkbar ist aber auch, dass nur einem Teil der Presswerkzeuge, beispielsweise den Presswerkzeugen eines Rundtaktabschnitts 2, 3 oder der Rundtaktabschnitte 2, 3, ein und derselbe Pressenstößel 16 zugeordnet ist.

Bei dem dargestellten und insoweit bevorzugtem Ausführungsbeispiel ist es so, dass der gemeinsame Pressenstößel 16 als Stößelplatte 18 ausgestaltet ist, die sich zumindest teilweise über die Arbeitsstationen a-c und die mindestens eine Transportspinne 6, 7 erstreckt. Die mindestens eine Transportspinne 6, 7 findet sich also je nach Stellung des Pressenstößels 16 vollständig zwischen dem Pressenstößel 16 einerseits und dem Pressentisch 13 andererseits.

Die Stößelplatte 18 durchläuft während eines Presszyklus in üblicher Weise einen in Fig. 3b dargestellten oberen Pressentotpunkt und einen nicht dargestellten unteren Pressentotpunkt. Dabei ist die Stößelplatte 18 hier und vorzugsweise im oberen Pressentotpunkt (Fig. 3b)) oberhalb der mindestens einen Transportspinne 6, 7 positioniert, während die Stößelplatte 18 im unteren, nicht dargestellten Pressentotpunkt unterhalb zumindest eines Teils der mindestens einen Transportspinne 6, 7 positioniert ist. Um außerhalb des Transportzyklus und während eines Pressenzyklus eine Kollision der Stößelplatte 18 mit der mindestens einen Transportspinne 6, 7 zu vermeiden, ist die Stößelplatte 18 im Bereich der mindestens einen Transportspinne 6, 7 entsprechend freigeschnitten. Dies lässt sich der Darstellung gemäß Fig. 3a) entnehmen.

Die mit der vorschlagsgemäßen Lösung erreichbaren Vorteile werden im Folgenden anhand der Funktionsweise der in Fig. 1 dargestellten Varianten a) - c) erläutert.

Bei der in Fig. 1a) dargestellten Ausführungsform ist ein Transferabschnitt 19 mit den Arbeitsstationen a₁-a₄ vorgesehen, der nach Art einer Transferpresse miteinander verkettet sind und jeweils Presswerkzeuge mit Oberwerkzeug und Unterwerkzeug aufweisen. Die Transferpresse 19 wird hier und vorzugsweise mit Vormaterial W₁ in Form von Coilmaterial beaufschlagt. Grundsätzlich kann es sich hier aber auch um Vormaterial W₁ in Form von Platinenmaterial handeln.

Der Transferabschnitt 19 ist über ein Förderband o. dgl. mit der Arbeitsstation a₅ verkettet, die der Transportspinne 7 zugeordnet ist. Damit durchläuft das Werkstück W ausgehend von der Zuführung von Coilmaterial die Arbeitsstationen a₁-a₄ der Transferpresse 19, wird anschließend an die Arbeitsstation a₅ übergeben und mittels der Transportspinne 7 durch die Arbeitsstationen a₆-a₁₂ geführt. Von der Arbeitsstation a₁₂ geht schließlich ein Förderband 20 für den Abtransport des Fertigteils ab.

Hervorzuheben bei der in Fig. 1a) dargestellten Ausführungsform ist die Tatsache, dass im Bereich der Transportspinne 6, 7 weitgehend beliebige Arbeitsschritte an dem Werkstück W vorgenommen werden können. Dies liegt daran, dass es sich bei den Arbeitsstationen a₅-a₁₂ nicht notwendigerweise um Pressen-Arbeitsstationen handeln muss. Ferner ist es hier möglich, durch die oben angesprochene Zugänglichkeit der Arbeitsstationen a₆-a₁₂ eine zusätzliche Bearbeitung und/oder Beschickung vorzunehmen. Dem Transferabschnitt 19 können auch beliebige weitere Arbeitsstationen vorgeschaltet sein.

Die weiter bevorzugte Ausgestaltung gemäß Fig. 1b) erlaubt die Durchführung einer Vielzahl unterschiedlicher Arbeitsschritte. Hier sind vorzugsweise zwei Rundtaktabschnitte 2, 3 vorgesehen, die über eine Lineareinheit 21 miteinander verkettet sind. Dabei wird hier und vorzugsweise das Vormaterial W₁ als Coilmaterial der Arbeitsstation b₁ zugeführt. Auch hier kann grundsätzlich Vormaterial W₁ in Form von Platinenmaterial zugeführt werden. Nach der Zuführung des Vormaterials W₁ wird das Werkstück W mittels der Transportspinne 6 durch die Arbeitsstationen b₁-b₈ geführt und von dort an die Lineareinheit 21 übergeben. Von dort aus erreicht das Werkstück W die Arbeitsstation b₉ und wird mittels der Transportspinne 7 durch die Arbeitsstationen b₉-b₁₃ geführt. Das Fertigteil wird schließlich von der Arbeitsstation b₁₃ über ein Förderband 20 entnommen.

Das in Fig. 1c) dargestellte Ausführungsbeispiel zeichnet sich auch dadurch aus, dass die rechts dargestellte Transportspinne 7 eine geringere Anzahl von Spinnenarmen 9 aufweist als die links dargestellte Transportspinne 6. Dies zeigt den mit der vorschlagsgemäßen Lösung erreichbaren Grad an Flexibilität beim Aufbau des Presswerks 1.

Die in Fig. 1c) dargestellte Ausführungsform zeigt, dass die Transportspinnen 6, 7 eine Beaufschlagung der Arbeitsstationen c mit unterschiedlichen Vormaterialien W₁, W₂, hier Coilmaterial einerseits und Platinenmaterial andererseits, erlauben. Dies liegt im Wesentlichen daran, dass die oben angesprochene Zugänglichkeit der Arbeitsstationen c mit der vorschlagsgemäßen Lösung erreicht wird. Bei dem in Fig. 1d) dargestellten Ausführungsbeispiel wird der links dargestellte Rundtaktabschnitt 2 mit einem Coilmaterial und der rechts dargestellte Rundtaktabschnitt 3 mit einem Platinenmaterial beaufschlagt. Durch die unterschiedliche Wahlmöglichkeit hinsichtlich des zugeführten Vormaterials W₁, W₂ wird die angesprochene Flexibilität bei der Auslegung des Presswerks 1 weiter erhöht. Je nach Auslegung der beiden Transportspinnen 6, 7 ist es denkbar, dass der taktweise Werkstücktransport in den Rundtaktabschnitten 2, 3 gegenläufig oder gleichläufig zueinander erfolgt.

Besonders interessant ist die in Fig. 1c) gezeigte Variante hinsichtlich des dortigen Betriebsverfahrens. Ganz allgemein wird dabei ein erster Abschnitt 2 des Presswerks 1, hier der links dargestellte Rundtaktabschnitt 2, mit einem ersten Vormaterial W₁, hier in Form eines Coilmaterials beschickt, während ein zweiter Abschnitt 3 des Presswerks 1, hier der rechts dargestellte Rundtaktabschnitt 3, mit einem zweiten Vormaterial W₂, hier in Form von Platinenmaterial, beschickt wird. Die beiden Rundtaktabschnitte 2, 3 sind nun vorzugsweise derart verkettet, dass Halbfertigteile beider Rundtaktabschnitte 2, 3 in mindestens einem gemeinsamen Arbeitsschritt, hier in den gemeinsamen Arbeitsschritten c₉, c₁₀, c₁₁ und c₁₂ zu Fertigteilen weiterverarbeitet werden. Die Halbfertigteile entstehen hier in den Arbeitsschritten c₁-c₈ aus dem Coilmaterial W₁ und in den Arbeitsschritten C₁-C₄ aus dem Platinenmaterial W₂. Auch hier ist der Werkstücktransport zwischen den beiden Rundtaktabschnitten 2, 3 gegenläufig.

Die in Fig. 1c) dargestellte Ausführungsform sowie das damit umsetzbare Betriebsverfahren eignen sich sehr gut für eine Hybridbauweise, bei der die Fertigteile aus mindestens zwei unterschiedlichen Halbfertigteilen bestehen. Bei diesen Fertigteilen kann es sich um Metallbauteile, insbesondere aber auch um Thermoplastverbundbauteile und um Faserverbundbauteile handeln.

Für die konstruktive Ausgestaltung der mindestens einen Transportspinne 6, 7 sind zahlreiche vorteilhafte Varianten denkbar. In besonders bevorzugter Ausgestaltung ist die Transportspinne 6, 7 nicht nur motorisch schwenkbar, sondern zum Aufnehmen und Ablegen eines Werkstücks W auch motorisch vertikal zwischen einer oberen Stellung und einer unteren Stellung verfahrbar. Fig. 3b) zeigt die obere Stellung in durchgezogener Linie und die untere Stellung in gestrichelter Linie.

Die vertikale Verstellbarkeit der Transportspinne 6, 7 bringt einen besonderen Vorteil für die Auslegung der Arbeitsstationen a-c, insbesondere der Presswerkzeuge, mit sich. Hierdurch kann nämlich auf jegliche Werkstück-Hebevorrichtungen innerhalb der Arbeitsstationen a-c verzichtet werden.

Interessant ist auch die in Fig. 2b) dargestellte Variante eines Transportzyklus T, der die beiden erläuterten Bewegungs-Freiheitsgrade der Transportspinne 6, 7 voll nutzt. Dabei ist es so, dass im Zuge eines Transportzyklus T die Spinnenarme 8, 9 jeweils aus der in durchgezogener Linie dargestellten Ausgangsposition heraus in den Arbeitsraum a₁₁' der Arbeitsstation a₁₁ zum Aufnehmen eines Werkstücks W erstellt wird (Bewegung A). Zum Aufnehmen des Werkstücks W werden die Spinnenarme 8, 9 vertikal nach unten verstellt (Bewegung B). Bei dem vorzugsweise als Vakuumgreifer ausgestalteten Werkstückgreifer 10, 11 wird anschließend ein Unterdruck auf den Werkstückgreifer 10, 11 geschaltet, so dass das Werkstück W gegriffen wird. Zum Aufnehmen des Werkstücks W folgt eine Vertikalbewegung (Bewegung C). Schließlich wird das Werkstück W in den Arbeitsraum a₁₂' der Arbeitsstation a₁₂ bewegt, in dem das Werkstück W entsprechend abgelegt wird (Bewegungen D, E, F). Schließlich folgt ein Rückschwenken der Spinnenarme 8, 9 in die Ausgangsposition (Bewegung G), in der die Spinnenarme 8, 9 bis zum nächsten Transportzyklus T verharren.

Wie weiter oben erläutert, kommt der Lage der Ausgangsposition besondere Bedeutung zu. Um sicherzustellen, dass außerhalb eines Transportzyklus T die gewünschte Zugänglichkeit der Arbeitsstationen a-c gegeben ist, ist es vorzugsweise vorgesehen, dass die Ausgangsposition hier zwischen den Arbeitsräumen a₁₁' und a₁₂' der beiden benachbarten Arbeitsstationen a₁₁, a₁₂ gelegen ist.

Bis hierhin wurde davon ausgegangen, dass die mindestens eine Transportspinne 6, 7 nur zwei Bewegungs-Freiheitsgrade aufweist, nämlich die Schwenkbarkeit um die Spinnenachse 4, 5 und die vertikale Verstellbarkeit. In besonders bevorzugter Ausgestaltung ist es allerdings vorgesehen, dass die Werkstückgreifer 10, 11 der Spinnenarme 8, 9 jeweils motorisch um eine weitere Schwenkachse 22 schwenkbar sind, wobei die Schwenkachse 22 jeweils parallel zu der Erstreckung des jeweiligen Spinnenarms 8, 9 ausgerichtet ist. In weiter bevorzugter Ausgestaltung ist die Schwenkachse 22 im Spinnenarm 8, 9 angeordnet, wie der Darstellung gemäß Fig. 3b) zu entnehmen ist.

Die weitere Schwenkachse 22 kann beispielsweise im Rahmen einer zusätzlichen Bearbeitung des Werkstücks W Anwendung finden. Beispielsweise lässt sich das Werkstück W so im verschwenkten Zustand an eine zusätzliche, oben angesprochene Bearbeitungsstation 12 vorläufig übergeben.

Um einerseits das Gewicht der mindestens einen Transportspinne 6, 7 gering zu halten und andererseits die Schwingungsneigung durch eine geeignete konstruktive Ausgestaltung mit geringen Kosten reduzieren zu können, ist es vorzugsweise vorgesehen, dass jedenfalls die Spinnenarme 8, 9 der mindestens einen Transportspinne 6, 7 im Wesentlichen aus einem Kunststoffwerkstoff, hier und vorzugsweise aus einem Faserverbundwerkstoff bestehen.

Der strukturelle Aufbau der mindestens einen Transportspinne 6, 7 ist außerordentlich einfach. Die Spinnenarme 8, 9 laufen im Bereich der Spinnenachse 4, 5 zusammen und sind zu einem Bauteil integriert. Dies lässt sich mit der obigen Ausgestaltung der Spinnenarme 8, 9 im Wesentlichen aus einem Kunststoffwerkstoff auf besonders einfache Weise realisieren.

Selbst mit der obigen, zusätzlichen Schwenkachse 22 lässt sich die Transportspinne 6, 7 leicht konstruktiv umsetzen. Das liegt im Wesentlichen daran, dass die Spinnenarme 8, 9 im Bereich der Spinnenachse 4, 5 starr miteinander verbunden sind, so dass auf eine aufwendige Anlenkung der Spinnenarme 8, 9 im Bereich der Spinnenachse 4, 5 verzichtet werden kann.

Die mindestens eine Transportspinne 6, 7 ist mit einer Spinnenaufnahme 23,24 ausgestattet, die auf dem gemeinsamen Pressentisch 13 angeordnet ist und die mit den Spinnenarmen 8, 9 schwenkbar gekoppelt ist. Vorzugsweise ist eine nicht dargestellte Antriebsanordnung für das motorische Verschwenken um die Spinnenachse 4, 5 und für das motorische vertikale Verstellen der Transportspinne 6, 7 in der Spinnenaufnahme 23, 24 untergebracht.

Nach einer weiteren Lehre, der ebenfalls eigenständige Bedeutung zukommt, wird das beschriebene Verfahren für den Betrieb eines getakteten Presswerks 1 mit einer Mehrzahl von Arbeitsstationen a-c, die mittels eines Werkstück-Transportsystems zumindest zum Teil miteinander verkettet werden, beansprucht. Wesentlich dabei ist die Tatsache, dass außerhalb des Transportzyklus T die Spinnenarme 8, 9 jeweils von oben gesehen, zwischen die Arbeitsräume a'-c' zweier benachbarter Arbeitsstationen a-c des Rundtaktabschnitts 2, 3 verschwenkt werden. Für die Erläuterung dieser weiteren Lehre darf auf alle Erläuterungen zu der Betriebsweise des vorschlagsgemäßen Presswerks 1 verwiesen werden.

## Patentansprüche

1. Verfahren für den Betrieb eines getakteten Presswerks (1) mit einer Mehrzahl von Arbeitsstationen (a-c), die mittels eines Werkstück-Transportsystems zumindest zum Teil miteinander verkettet sind, wobei bei dem Verfahren
- ein erster Rundtaktabschnitt (2) und ein zweiter Rundtaktabschnitt (3) des Presswerks (1) im Rundtakt betrieben werden, wobei der erste Rundtaktabschnitt (2) und der zweite Rundtaktabschnitt (3) hierfür eine um eine vertikale Spinnenachse (4, 5) motorisch schwenkbare Transportspinne (6, 7) und bezogen auf die Spinnenachse (4, 5) umlaufend verteilt angeordnete Arbeitsstationen (a-c) aufweisen, und wobei die Transportspinne (6, 7) eine Anzahl von der Spinnenachse (4, 5) abragender Spinnenarme (8, 9) jeweils mit Werkstückgreifer (10, 11) aufweist,
- mittels der Spinnenarme (8, 9) in einem Transportzyklus (T) ein Werkstücktransport zwischen den Arbeitsräumen (a'-c') der Arbeitsstationen (a-c) des Rundtaktabschnitts (2, 3) bewirkt wird, und
- außerhalb eines Transportzyklus (T) die Spinnenarme (8, 9) von oben gesehen zwischen die Arbeitsräume (a'-c') zweier benachbarter Arbeitsstationen (a-c) des Rundtaktabschnitts (2, 3) verschwenkt werden,
**dadurch gekennzeichnet, dass**
- der erste Rundtaktabschnitt (2) des Presswerks (1) mit einem ersten Vormaterial W₁ beschickt wird,
- der zweite Rundtaktabschnitt (3) des Presswerks (1) mit einem zweiten Vormaterial W₂, beschickt wird,
- Halbfertigteile in den beiden Rundtaktabschnitten (2, 3) in Arbeitsschritten (c₁, ..., c₈; C₁, ..., C₄) vorverarbeitet werden und
- die beiden Rundtaktabschnitte (2, 3) derart verkettet sind, dass die Halbfertigteile aus den beiden Rundtaktabschnitten (2, 3) in mindestens einem gemeinsamen Arbeitsschritt (c₉, ..., c₁₂) in dem zweiten Rundtaktabschnitt (3) zu Fertigteilen weiterverarbeitet werden.

2. Verfahren nach Anspruch 1, **dadurch gekennzeichnet, dass** der Werkstücktransport in dem ersten Rundtaktabschnitt (2) zum Werkstücktransport in dem zweiten Rundtaktabschnitt (3) gegenläufig ausgeführt wird.

3. Verfahren nach Anspruch 1 oder 2, **dadurch gekennzeichnet, dass** im Zuge eines Transportzyklus (T) die Spinnenarme (8, 9) jeweils aus einer Ausgangsposition heraus in den Arbeitsraum (a'-c') einer ersten Arbeitsstation (a-c) zum Aufnehmen eines Werkstücks (W), dann in den Arbeitsraum (a'-c') einer zweiten Arbeitsstation (a-c) zum Ablegen des Werkstücks (W) und schließlich zurück in die Ausgangsposition verstellt werden.

4. Verfahren nach einem der vorhergehenden Ansprüche, **dadurch gekennzeichnet, dass** der erste Rundtaktabschnitt (2) mit einem Coilmaterial und der zweite Rundtaktabschnitt (3) mit einem Plateinenmaterial beschickt werden.

5. Getaktetes Presswerk zum Ausführen eines Verfahrens nach einem der vorangehenden Ansprüche mit einer Mehrzahl von Arbeitsstationen (a-c), die mittels eines Werkstück-Transportsystems zumindest zum Teil miteinander verkettet sind, und einen ersten Rundtaktabschnitt (2) und einen zweiten Rundtaktabschnitt (3), die im Rundtakt betrieben werden können, wobei
- der erste Rundtaktabschnitt (2) und der zweite Rundtaktabschnitt (3) eine um eine vertikale Spinnenachse (4, 5) motorisch schwenkbare Transportspinne (6, 7) und bezogen auf die Spinnenachse (4, 5) umlaufend verteilt angeordnete Arbeitsstationen (a-c) aufweisen,
- die Transportspinne (6, 7) eine Anzahl von der Spinnenachse (4, 5) abragender Spinnenarme (8, 9) jeweils mit Werkstückgreifer (10, 11) aufweist,
- mittels der Spinnenarme (8, 9) in einem Transportzyklus (T) ein Werkstücktransport zwischen den Arbeitsräumen (a'-c') der Arbeitsstationen (a-c) des Rundtaktabschnitts (2, 3) bewirkbar ist und
- außerhalb eines Transportzyklus (T) die Spinnenarme (8, 9) jeweils von oben gesehen zwischen die Arbeitsräume (a'-c') zweier benachbarter Arbeitsstationen (a-c) des Rundtaktabschnitts (2, 3) verschwenkbar sind,
**dadurch gekennzeichnet, dass** der erste Rundtaktabschnitt (2) und der zweite Rundtaktabschnitt (3) verkettet und konfiguriert sind, im Betrieb die folgenden Schritte auszuführen:
- der erste Rundtaktabschnitt (2) des Presswerks (1) wird mit einem ersten Vormaterial W1 beschickt,
- der zweite Rundtaktabschnitt (3) des Presswerks (1) wird mit einem zweiten Vormaterial W2, beschickt,
- Halbfertigteile werden in den beiden Rundtaktabschnitten (2, 3) in Arbeitsschritten (c₁, ..., c₈; C₁, ..., C₄) vorverarbeitet, und
- die Halbfertigteile aus den beiden Rundtaktabschnitten (2, 3) werden in mindestens einem gemeinsamen Arbeitsschritt (c₉, ..., c₁₂) in dem zweiten Rundtaktabschnitt (3) zu Fertigteilen weiterverarbeitet.

6. Presswerk nach Anspruch 5, **dadurch gekennzeichnet, dass** außerhalb des Transportzyklus (T) die bezogen auf die Spinnenachse (4, 5) radial äußeren Bereiche (a"-e") der Arbeitsstationen (a-c) zur Bearbeitung und / oder Beschickung zugänglich sind, und / oder, dass außerhalb des Transportzyklus (T) die den Spinnenarmen (8, 9) zugewandten Bereiche (a"'-e"') der Arbeitsstationen (a-c) zumindest zum Teil zur Bearbeitung und / oder Beschickung zugänglich sind.

7. Presswerk nach Anspruch 5 oder 6, **dadurch gekennzeichnet, dass** mindestens einer Arbeitsstation (a-c) ein Pressentisch (13) zugeordnet ist und dass die mindestens eine Transportspinne (6, 7) auf dem Pressentisch (13) angeordnet ist.

8. Presswerk nach einem der Ansprüche 5 bis 7, **dadurch gekennzeichnet, dass** zumindest ein Teil der Arbeitsstationen (a-c) Presswerkzeuge jeweils mit Oberwerkzeug (14) und Unterwerkzeug (15) aufweisen, dass dem Oberwerkzeug (14) oder dem Unterwerkzeug (15) der Arbeitsstationen (a-c) jeweils ein Pressenstößel (16) zugeordnet ist und dass zumindest einem Teil der Presswerkzeuge ein und derselbe gemeinsame Pressenstößel (16) zugeordnet ist.

9. Presswerk nach Anspruch 8, **dadurch gekennzeichnet, dass** der gemeinsame Pressenstößel (16) als Stößelplatte (18) ausgestaltet ist und sich zumindest teilweise über die Arbeitsstationen (a-c) und die mindestens eine Transportspinne (6, 7) erstreckt.

10. Presswerk nach einem der Ansprüche 5 bis 9, **dadurch gekennzeichnet, dass** ein Transferabschnitt (19) mit Arbeitsstationen (a) vorgesehen ist, die nach Art einer Transferpresse miteinander verkettet sind und Presswerkzeuge mit Oberwerkzeug und Unterwerkzeug aufweisen.

11. Presswerk nach einem der Ansprüche 5 bis 10, **dadurch gekennzeichnet, dass** die beiden Rundtaktabschnitte (2, 3) über eine Lineareinheit (21) miteinander verkettet sind.

12. Presswerk nach einem der Ansprüche 5 bis 11, **dadurch gekennzeichnet, dass** die mindestens eine Transportspinne (6, 7) zum Aufnehmen und Ablegen eines Werkstücks (W) motorisch vertikal zwischen einer oberen Stellung und einer unteren Stellung verfahrbar ist.

13. Presswerk nach einem der vorhergehenden Ansprüche 5 bis 12, **dadurch gekennzeichnet, dass** die Werkstückgreifer (10, 11) der Spinnenarme (8, 9) jeweils motorisch um eine Schwenkachse (22) schwenkbar sind und dass die Schwenkachse (22) jeweils parallel zu der Erstreckung des jeweiligen Spinnenarms (8, 9) ausgerichtet ist.

14. Presswerk nach einem der Ansprüche 5 bis 13, **dadurch gekennzeichnet, dass** die Spinnenarme (8, 9) der mindestens einen Transportspinne (6, 7) im Wesentlichen aus einem Kunststoffwerkstoff bestehen.

15. Presswerk nach einem der Ansprüche 5 bis 14, **dadurch gekennzeichnet, dass** die Transportspinne (6, 7) eine Spinnenaufnahme (23, 24) aufweist, die auf dem Pressentisch (13) angeordnet und mit den Spinnenarmen (8, 9) schwenkbar gekoppelt ist.

## Claims

1. A method for the operation of a cyclic pressing plant (1) with a plurality of work stations (a-c) that are at least partially linked to one another by means of a workpiece transport system, in which method
- a first rotary indexing section (2) and a second rotary indexing section (3) of the pressing plant (1) are operated in a rotational cycle, wherein the first rotary indexing section (2) and the second rotary indexing section (3) comprise a transport spider (6, 7) that can be pivoted about a vertical spider axis (4, 5) in a motor-driven fashion and work stations (a-c) that are circumferentially distributed referred to the spider axis (4, 5), and wherein the transport spider (6, 7) comprises a number of spider arms (8, 9) that protrude from the spider axis (4, 5) and are respectively provided with a workpiece gripper (10, 11),
- a workpiece transport between the work areas (a'-c') of the work stations (a-c) of the rotary indexing section (2, 3) is realized in a transport cycle (T) by means of the spider arms (8, 9), and
- the spider arms (8, 9) are, viewed from above, pivoted between the work areas (a'-c') of two adjacent work stations (a-c) of the rotary indexing section (2, 3) during the intervals between transport cycles (T),
**characterized in that**
- the first rotary indexing section (2) of the pressing plant (1) is supplied with a first input stock W₁,
- the second rotary indexing section (3) of the pressing plant (1) is supplied with a second input stock W₂,
- semifinished products are pre-processed in the two rotary indexing sections (2, 3) in production steps (c₁, ..., c₈; C₁, ..., C₄) and
- the two rotary indexing sections (2, 3) are linked in such a way that the semifinished products of the two rotary indexing sections (2, 3) are further processed into finished products in at least one common production step (c₉, ..., c₁₂) in the second rotary indexing section (3).

2. The method according to claim 1, **characterized in that** the workpiece transport in the first rotary indexing section (2) is carried out in the opposite direction of the workpiece transport in the second rotary indexing section (3).

3. The method according to claim 1 or 2, **characterized in that** the spider arms (8, 9) are respectively moved from a starting position into the work area (a'-c') of a first work station (a-c) in order to pick up a workpiece (W), then into the work area (a'-c') of a second work station (a-c) in order to deposit the workpiece (W) and ultimately back into the starting position during the course of a transport cycle (T).

4. The method according to one of the preceding claims, **characterized in that** the first rotary indexing section (2) is supplied with a coil material and the second rotary indexing section (3) is supplied with a sheet bar material.

5. A cyclic pressing plant for carrying out a method according to one of the preceding claims, with a plurality of work stations (a-c) that are at least partially linked to one another by means of a workpiece transport system, and with a first rotary indexing section (2) and a second rotary indexing section (3) that can be operated in a rotational cycle, wherein
- the first rotary indexing section (2) and the second rotary indexing section (3) comprise a transport spider (6, 7) that can be pivoted about a vertical spider axis (4, 5) in a motor-driven fashion and work stations (a-c) that are circumferentially distributed referred to the spider axis (4, 5),
- the transport spider (6, 7) comprises a number of spider arms (8, 9) that protrude from the spider axis (4, 5) and are respectively provided with a workpiece gripper (10, 11),
- a workpiece transport between the work areas (a'-c') of the work stations (a-c) of the rotary indexing section (2, 3) can be realized in a transport cycle (T) by means of the spider arms (8, 9), and
- the spider arms (8, 9) respectively can, viewed from above, be pivoted between the work areas (a'-c') of two adjacent work stations (a-c) of the rotary indexing section (2, 3) during the intervals between transport cycles (T),
**characterized in that** the first rotary indexing section (2) and the second rotary indexing section (3) are linked and configured for carrying out the following steps during the operation:
- the first rotary indexing section (2) of the pressing plant (1) is supplied with a first input stock W₁,
- the second rotary indexing section (3) of the pressing plant (1) is supplied with a second input stock W₂,
- semifinished products are pre-processed in the two rotary indexing sections (2, 3) in production steps (c₁, ..., c₈; C₁, ..., C₄) and
- the semifinished products of the two rotary indexing sections (2, 3) are further processed into finished products in at least one common production step (c₉, ..., c₁₂) in the second rotary indexing section (3).

6. The pressing plant according to claim 5, **characterized in that** the radially outer areas (a"-e") of the work stations (a-c) referred to the spider axis (4, 5) are accessible for processing and/or supply purposes during the intervals between transport cycles (T) and/or **in that** the areas (a'''-e''') of the work stations (a-c) that face the spider arms (8, 9) are at least partially accessible for processing and/or supply purposes during the intervals between transport cycles (T).

7. The pressing plant according to claim 5 or 6, **characterized in that** a press platen (13) is assigned to at least one work station (a-c), and **in that** the at least one transport spider (6, 7) is arranged on the press platen (13).

8. The pressing plant according to one of claims 5 to 7, **characterized in that** at least some of the work stations (a-c) feature pressing tools with respective upper dies (14) and lower dies (15), **in that** a slide bar (16) is respectively assigned to the upper die (14) or the lower die (15) of the work stations (a-c), and **in that** one and the same common slide bar (16) is assigned to at least some of the pressing tools.

9. The pressing plant according to claim 8, **characterized in that** the common slide bar (16) is realized in the form of a slide platen (18) and extends at least partially over the work stations (a-c) and the at least one transport spider (6, 7).

10. The pressing plant according to one of claims 5 to 9, **characterized in that** a transfer section (19) with work stations (a) is provided, wherein said work stations are linked to one another like a transfer press and feature pressing tools with upper dies and lower dies.

11. The pressing plant according to one of claims 5 to 10, **characterized in that** the two rotary indexing sections (2, 3) are linked to one another by means of a linear unit (21).

12. The pressing plant according to one of claims 5 to 11, **characterized in that** the at least one transport spider (6, 7) can be vertically moved between an upper position and a lower position in a motor-driven fashion in order to pick up and deposit a workpiece (W).

13. The pressing plant according to one of preceding claims 5 to 12, **characterized in that** the workpiece grippers (10, 11) of the spider arms (8, 9) can be respectively pivoted about a pivoting axis (22) in a motor-driven fashion, and **in that** the pivoting axis (22) is respectively aligned parallel to the direction of the respective spider arm (8, 9).

14. The pressing plant according to one of claims 5 to 13, **characterized in that** the spider arms (8, 9) of the at least one transport spider (6, 7) essentially consist of a plastic material.

15. The pressing plant according to one of claims 5 to 14, **characterized in that** the transport spider (6, 7) features a spider receptacle (23, 24) that is arranged on the press platen (13) and pivotably coupled to the spider arms (8, 9).

## Revendications

1. Procédé pour le fonctionnement d'une presse (1) cadencée comprenant une pluralité de postes de travail (a-c) qui sont au moins partiellement enchaînés entre eux via un système de transport de pièces à usiner, sachant que dans le procédé
- un premier tronçon de cadencement rotatif (2) et un second tronçon de cadencement rotatif (3) de la presse (1) fonctionnent en rotation cadencée, sachant que le premier tronçon de cadencement rotatif (2) et le second tronçon de cadencement rotatif (3) présentent pour cela un carrousel de transport (6, 7) pouvant pivoter par moteur sur un axe de carrousel vertical (4, 5) et des postes de travail (a-c) disposés en étant répartis sur le pourtour par rapport à l'axe de carrousel (4, 5), et sachant que le carrousel de transport (6, 7) présente un nombre de bras de carrousel (8, 9) dépassant de l'axe de carrousel (4, 5,) chacun avec des grappins de pièce (10, 11),
- un transport de pièces entre les espaces de travail (a'-c') des postes de travail (a-c) du tronçon de cadencement rotatif (2, 3) est effectué via les bras rotatif (8, 9) dans un cycle de transport (T),
- en dehors d'un cycle de transport (T), les bras de carrousel (8, 9), vus de dessus, sont pivotés entre les espaces de travail (a'-c') de deux postes de travail (a-c) adjacents du tronçon de cadencement rotatif (2, 3),
**caractérisé en ce que**
- le premier tronçon de cadencement rotatif (2) de la presse (1) est revêtu d'un premier pré-matériel W₁,
- le second tronçon de cadencement rotatif (3) de la presse (1) est revêtu d'un second pré-matériel W₂,
- des pièces semi-préfabriquées sont pré-usinées dans les deux tronçons rotatifs (2, 3) dans les étapes de travail (c₁, ..., c₈ ; C₁, ..., C₄) et
- les deux tronçons rotatifs (2, 3) sont ainsi enchaînés que les pièces semi-préfabriquées des deux tronçons rotatifs (2, 3) sont usinées ultérieurement en pièces préfabriquées dans au moins une étape de travail commune (c₉, .., c₁₂) dans le second tronçon de cadencement rotatif (3).

2. Procédé selon la revendication 1, **caractérisé en ce que** le transport de pièces dans le premier tronçon de cadencement rotatif (2) pour le transport de pièces dans le second tronçon de pièce (3) est effectué de façon opposée.

3. Procédé selon la revendication 1 ou 2, **caractérisé en ce que** lors d'un cycle de transport (T), les bras de carrousel (8, 9) sont déplacés respectivement d'une position de départ dans l'espace de travail (a'-c') d'un premier poste de travail (a-c) pour prendre une pièce (W), puis dans l'espace de travail (a'-c') d'un second poste de travail (a-c) pour déposer la pièce (W) et enfin, sont renvoyés dans la position de départ.

4. Procédé selon l'une des revendications précédentes, **caractérisé en ce que** le premier tronçon de cadencement rotatif (2) peut être revêtu avec un matériau spiralé et le second tronçon de pièce (3) avec un matériau de platine.

5. Presse (1) cadencée pour exécuter un procédé selon l'une des revendications précédentes comprenant une pluralité de postes de travail (a-c) qui sont au moins partiellement enchaînés entre eux via un système de transport de pièces à usiner, et un premier tronçon de cadencement rotatif (2) et un second tronçon de cadencement rotatif (3) qui peuvent fonctionner en rotation cadencée, sachant que
- le premier tronçon de cadencement rotatif (2) et le second tronçon de cadencement rotatif (3) présentent un carrousel de transport (6, 7) pouvant pivoter par moteur sur un axe de carrousel vertical (4, 5) et des postes de travail (a-c) disposés en étant répartis sur le pourtour par rapport à l'axe de carrousel (4, 5),
- le carrousel de transport (6, 7) présente un nombre de bras de carrousel (8, 9) dépassant de l'axe de carrousel (4, 5,) chacun avec des grappins de pièce (10, 11),
- un transport de pièces entre les espaces de travail (a'-c') des postes de travail (a-c) du tronçon de cadencement rotatif (2, 3) peut être effectué via les bras rotatif (8, 9) dans un cycle de transport (T),
- en dehors d'un cycle de transport (T), les bras de carrousel (8, 9), respectivement vus de dessus, peuvent être pivotés entre les espaces de travail (a'-c') de deux postes de travail (a-c) adjacents du tronçon de cadencement rotatif (2, 3),
**caractérisé en ce que** le premier tronçon de cadencement rotatif (2) et le second tronçon de cadencement rotatif (3) sont enchaînés et configurés pour exécuter les étapes suivantes en fonctionnement :
- le premier tronçon de cadencement rotatif (2) de la presse (1) est revêtu d'un premier pré-matériel W₁,
- le second tronçon de cadencement rotatif (3) de la presse (1) est revêtu d'un second pré-matériel W₂,
- des pièces semi-préfabriquées sont pré-usinées dans les deux tronçons rotatifs (2, 3) dans les étapes de travail (c₁, ..., c₈ ; C₁, ..., C₄),
- les pièces semi-préfabriquées des deux tronçons rotatifs (2, 3) sont usinées ultérieurement en pièces préfabriquées dans au moins une étape de travail commune (c₉, ..., c₁₂) dans le second tronçon de cadencement rotatif (3).

6. Presse selon la revendication 5, **caractérisée en ce qu'**en-dehors du cycle de transport (T), les parties (a''-e'') extérieures des postes de travail (a-c) radiales par rapport à l'axe de carrousel (4, 5) sont accessibles pour l'usinage et/ou le revêtement, et/ou qu'en-dehors du cycle de transport (T), les parties (a'''-e''') des postes de travail (a-c) tournées vers les bras de carrousel (8, 9) sont accessibles au moins en partie pour l'usinage et/ou le revêtement.

7. Presse selon la revendication 5 ou 6, **caractérisée en ce qu'**au moins une table de presse (13) correspond à un poste de travail (a-c) et que l'au moins un carrousel de transport (6, 7) est disposé sur la table de presse (13).

8. Presse selon l'une des revendications 5 à 7, **caractérisée en ce qu'**au moins une partie des postes de travail (a-c) présente des outils de presse avec respectivement un outil supérieur (14) et un outil inférieur (15), qu'un coulisseau de presse (16) respectif correspond à l'outil supérieur (14) et à l'outil inférieur (15) des postes de travail (a-c) et qu'au moins un seul et même coulisseau de presse (16) commun correspond au moins à une partie des outils de presse.

9. Presse selon la revendication 8, **caractérisée en ce que** le coulisseau de presse (16) commun est conçu en tant que plaque-coulisseau (18) et s'étend au moins partiellement au-dessus des postes de travail (a-c) et de l'au moins un carrousel de transport (6, 7).

10. Presse selon l'une des revendications 5 à 9, **caractérisée en ce qu'**un tronçon de transfert (19) est doté de postes de travail (a) qui sont enchaînés entre eux à la manière d'une presse de transfert et présentent des outils de presse avec un outil supérieur et un outil inférieur.

11. Presse selon l'une des revendications 5 à 10, **caractérisée en ce que** les deux tronçons rotatifs (2, 3) sont enchaînés entre eux via une unité linéaire (21).

12. Presse selon l'une des revendications 5 à 11, **caractérisée en ce que** l'au moins un carrousel de transport (6, 7) pour prendre et déposer une pièce (W) peut être déplacé verticalement par un moteur entre une position supérieure et une position inférieure.

13. Presse selon l'une des revendications 5 à 12, **caractérisée en ce que** les grappins de pièce (10, 11) des bras de carrousel (8, 9) peuvent respectivement pivoter par un moteur sur un axe de rotation (22) et que l'axe de rotation (22) est aligné respectivement parallèlement au prolongement de chaque bras rotatif (8, 9).

14. Presse selon l'une des revendications 5 à 13, **caractérisée en ce que** les bras de carrousel (8, 9) de l'au moins un carrousel de transport (6, 7) sont essentiellement en matériau plastique.

15. Presse selon l'une des revendications 5 à 14, **caractérisée en ce que** le carrousel de transport (6, 7) présente une réception de carrousel (23, 24) qui est disposée sur la table de presse (13) et est couplée en pivotement avec les bras de carrousel (8, 9).
